# FASCICULE DE BREVET EUROPEEN

(11) **EP 0 426 772 B1**
(45) Date de publication et mention de la délivrance du brevet: **18.11.1993**
(21) Numéro de dépôt: 90903379.7
(22) Date de dépôt: 05.02.1990
(51) Int. Cl.: F04B 9/10, F01L 25/06

(54) **POMPE A PISTON ALTERNATIF AUTOREVERSIBLE A TRANSMISSION HYDRAULIQUE DU SIGNAL D'INVERSION**
SELBSTUMSTEUERNDE KOLBENPUMPE MIT HYDRAULISCHER ÜBERTRAGUNG DES UMKEHRSIGNALS
SELF-REVERSING RECIPROCATING PISTON PUMP WITH HYDRAULIC TRANSMISSION OF THE INVERSION SIGNAL

(30) Priorité: 06.02.1989 FR 8901493
(43) Date de publication de la demande: 15.05.1991
(73) Titulaire: LAVOISIERE, André, F-95320 Saint-Leu-la-Forêt (FR)
(72) Inventeur: LAVOISIERE, André, F-95320 Saint-Leu-la-Forêt (FR)
(74) Mandataire: Michelet, Alain
(86) Numéro de dépôt international: FR9000089
(87) Numéro de publication internationale: WO9008896

(56) Documents cités:
- FR-A- 1 477 987
- FR-A- 2 011 180
- FR-A-22 449 23
- GB-A- 928 078
- US-A- 3 292 498
- US-A- 4 029 440
- US-A- 4 730 991

## Description

La présente invention concerne une pompe à piston animée d'un mouvement rectiligne alternatif par une source d'énergie hydraulique pour produire un débit de fluide sous une pression égale ou différente de celle fournie par la source.

Sur ce type d'appareil de l'art antérieur, les moyens d'inversion automatique du mouvement alternatif font appel à une source d'énergie auxiliaire, électrique ou pneumatique, et nécessitent des dispositions appropriées ainsi que des liaisons extérieures pour capter, traiter, transmettre et réceptionner le signal d'inversion.

La Figure 1 de FR-A-1.477.987 illustre une pompe à piston alternatif auto-réversible à transmission hydraulique du signal d'inversion comprenant une arrivée d'énergie débouchant sur un tiroir principal dont l'inversion commandée par un tiroir pilote permet de diriger alternativement par des canaux d'alimentation l'énergie de l'arrivée vers un côté ou l'autre d'un piston de commande, lequel agit sur des pistons commandés afin d'aspirer et refouler un fluide transitant par des enceintes au travers des clapets d'aspiration et des clapets de refoulement.

FR-A-2.244.923 décrit et illustre une pompe à piston alternatif dans laquelle le signal de commande est transmis par des moyens mécaniques et le tiroir d'inversion est susceptible d'occuper trois positions, la position neutre étant obtenue par ressort.

La pompe à piston, objet de la présente invention, offre l'avantage d'utiliser une transmission hydraulique du signal d'inversion automatique, la rendant ainsi indépendante de toute autre source d'énergie, permettant une construction totalement intégrée et sensiblement simplifiée.

L'invention crée ainsi une pompe à piston alternatif autoréversible à transmission hydraulique du signal d'inversion comprenant une arrivée d'énergie débouchant sur un tiroir principal dont l'inversion commandée par un tiroir pilote permet de diriger alternativement par des canaux d'alimentation, l'énergie de l'arrivée vers un côté ou l'autre d'un piston de commande, lequel agit sur des pistons commandés afin d'aspirer et de refouler un fluide transitant dans des enceintes au travers des clapets d'aspiration et des clapets de refoulement, caractérisée en ce qu'elle comporte à chaque extrémité de sa course à l'intérieur d'un cylindre fermé, au moins un poussoir enfoncé alternativement par le piston de commande pour transmettre le signal d'inversion au tiroir pilote par l'intermédiaire d'une colonne liquide.

Selon d'autres caractéristiques de l'invention, les colonnes liquides constituant l'élément de liaison entre les poussoirs et le tiroir pilote comportent des clapets anti-retour pour assurer leur remplissage, leur protection en pression et s'opposer à l'inversion prématurée du tiroir pilote en cas de cavitation.

La pompe à piston, objet de l'invention, comporte en outre à chaque extrémité du tiroir pilote au moins un canal alternativement ouvert ou fermé par le tiroir principal pour autoriser d'un côté et condamner de l'autre l'échappement des colonnes liquides, afin de préparer l'inversion suivante du tiroir pilote.

Selon la pompe de l'invention, les canaux ouverts ou fermés par le tiroir principal comportent un clapet anti retour destiné à s'opposer aux fuites éventuelles du tiroir principal pour éviter l'inversion prématurée du tiroir pilote.

Selon une autre caractéristique de l'invention, le prolongement de l'arrivée d'énergie dirigée vers le tiroir pilote comporte un réducteur de pression permettant de limiter l'énergie destinée à déplacer le tiroir principal.

La pompe à piston de l'invention comporte par ailleurs une tige témoin solidaire du tiroir pilote et accessible de l'extérieur pour permettre la manoeuvre du dit tiroir et faciliter ainsi l'amorçage du mouvement alternatif lors de la première mise en service.

Egalement, dans la pompe de l'invention, les poussoirs enfoncés par le piston de commande à chaque fin de course sont alternativement repoussés en l'absence de pression dans les canaux d'alimentation par des ressorts.

La pompe de l'invention comprend en outre au moins un clapet d'aspiration destiné à assurer le remplissage de l'enceinte et un clapet de refoulement destiné à s'opposer au retour de l'énergie produite par les pistons commandés.

Dans la pompe de l'invention, l'étanchéité des pistons commandés est assurée par des joints appropriés à la pression et au fluide admis dans l'enceinte.

Divers avantages de l'invention ressortiront de la description ci après et de la figure 1 du dessin annexé qui représente en coupe un mode de réalisation dans lequel le piston de commande (1) solidaire des pistons commandés (2,2') est animée d'un mouvement rectiligne alternatif à l'intérieur d'un cylindre fermé (5) sous l'action d'une pression hydraulique introduite par l'arrivée (3) et dirigée alternativement vers les canaux d'alimentation (4,4') par le changement de position du tiroir principal (15).

Dans la position occupée par le tiroir (15) sur la figure, la pression arrive sur le piston (1) par le canal (4'), le canal (4) étant relié à l'échappement (22), le piston (1) se déplace en poussant le piston (2) lequel chasse le fluide contenu dans l'enceinte (6) au travers du clapet de refoulement (7) pendant que l'enceinte (6') se remplit au travers du clapet d'aspiration (8').

En présence de pression côté canal (4'), le poussoir (9') est enfoncé, l'excédent de son volume déplacé transite vers l'échappement (22) par le canal (17') lequel est ouvert par le tiroir (15). En l'absence de pression côté canal (4), le poussoir (9) est repoussé par son ressort (20).

En fin de course, le piston de commande (1) enfonce le poussoir (9) lequel va déplacer la colonne liquide (10) préalablement remplie au travers du clapet (11) prévu à cet effet.

Cette colonne liquide (10) bloquée dans toutes ses issues, notamment par le tiroir (15) spécialement conçu pour fermer le canal (17), va faire pression sur le tiroir pilote (13) lequel se trouve relié à l'échappement (22) à son autre extrémité par le canal (17') judicieusement ouvert par le tiroir (15).

Dans ces conditions, le tiroir (13) solidaire de sa tige témoin (21) peut se déplacer pour occuper sa position inverse. Position dans laquelle le tiroir (13) dirige l'énergie provenant du prolongement de l'arrivée (3) vers le canal (18') pour déplacer le tiroir (15). L'autre extrémité du tiroir (15) étant reliée à l'échappement (22) par le canal (18) le tiroir (15) peut se déplacer pour occuper sa position inverse.

On notera que la restriction de passage (19) figurant sur le prolongement de l'arrivée (3) vers le tiroir (13) représente un réducteur de pression permettant de limiter l'énergie destinée à déplacer le tiroir (15).

A ce stade, les tiroirs (13) et (15) occupent les positions inverses de celles représentées sur la figure, et la source d'énergie provenant de l'arrivée (3) est dirigée vers le piston (1) par le canal (4). Le canal (4') étant relié à l'échappement (22) Le piston (1) peut se déplacer dans le sens inverse, de telle sorte que le piston commandé (2') chasse le fluide contenu dans l'enceinte (6') au travers du clapet de refoulement (7') pendant que l'enceinte (6) se remplit au travers du clapet d'aspiration (8).

En l'absence de pression côté canal (4'), le poussoir (9') est repoussé par son ressort (20') et la colonne liquide (10') est réalimentée au travers du clapet (11') prévu à cet effet.

En présence de pression côté canal (4), le poussoir (9) poursuit sa course d'enfoncement, l'excédent de volume déplacé transite vers l'échappement (22) par le canal (17) lequel est alors ouvert par le tiroir (15).

Dans l'hypothèse où la pression serait établie sur le poussoir (9) avant que le canal (17) soit ouvert par le tiroir (15), la colonne liquide (10) devra forcer le passage du clapet taré (12) prévu à l'effet de limiter la pression dans la colonne liquide (10) et vice versa dans l'autre sens pour le canal (17'), la colonne liquide (10') avec le clapet taré (12').

Par ailleurs, les clapets (14, 14') ont pour fonction de s'opposer à l'action des fuites éventuelles du tiroir (15) lesquelles seraient susceptibles d'inverser prématurément la position du tiroir (13). Les clapets (16,16') sont destinés également à maintenir le tiroir (13) dans la position qu'il occupe notamment en cas de cavitation éventuelle dans les colonnes liquides (10,10'). La position du tiroir (13) ainsi établie maintient le tiroir (15) dans la situation qui assure la poursuite du mouvement du piston (1) jusqu'à ce qu'il parvienne en fin de course pour enfoncer le poussoir (9'), ce qui aura pour effet d'inverser à nouveau le tiroir (13), puis le tiroir (15) pour inverser le mouvement du piston de commande (1) et ainsi de suite. Les allers et retours du piston (1) ne pourront être arrêtés que par la coupure de l'énergie à la source ou par un effort résistant suffisant pour s'opposer à l'effort moteur.

Lors du premier démarrage, la tige témoin (21) solidaire du tiroir (13) et accessible de l'extérieur permettra si nécessaire une action manuelle sur le dit tiroir pour amorcer le mouvement alternatif automatique.

Sur la figure, (E,E') désignent l'entrée du fluide et (S) la sortie. (24, 24') illustrent des vis d'assemblage. Des joints appropriés (23, 23') assurent l'étanchéité des pistons commandés (2, 2').

D'autres modes de réalisation de l'invention peuvent être utilisés tel que deux pompes à piston alternatif simple effet juxtaposées pour obtenir le même résultat, ou encore une seule pompe à piston alternatif simple effet pour produire un débit discontinu. D'autre part, le tiroir principal et le tiroir pilote peuvent être utilisés à distance, ensemble ou séparemment, et reliés par des tuyauteries, sans sortir du cadre de l'invention.

## Revendications

1. Pompe à piston alternatif auto réversible à transmission hydraulique du signal d'inversion (25) comprenant une arrivée d'énergie (3) débouchant sur un tiroir principal (15) dont l'inversion commandée par un tiroir pilote (13) permet de diriger alternativement par des canaux d'alimentation (4, 4') l'énergie de l'arrivée (3) vers un côté ou l'autre d'un piston de commande (1) lequel agit sur des pistons commandés (2,2') afin d'aspirer et de refouler un fluide transitant par des enceintes (6,6') au travers des clapets d'aspiration (8,8') , et des clapets de refoulement (7,7'), caractérisée en ce qu'elle comporte à chaque extrémité de sa course à l'intérieur d'un cylindre fermé (5) au moins un poussoir (9,9') enfoncés alternativement par le piston (1) pour transmettre le signal d'inversion au tiroir pilote (13) par l'intermédiaire d'une colonne liquide (10,10') et comportant à chaque extrémité du tiroir (13) au moins un canal (17,17') alternativement ouvert ou fermé par le tiroir (15) pour autoriser d'un côté et condamner de l'autre l'échappement des colonnes liquides (10,10') afin de préparer l'inversion suivante du tiroir (13)

2. Pompe à piston alternatif selon la revendication 1 caractérisée en ce que les colonnes liquides (10,10') constituent l'élément de liaison entre les poussoirs (9,9') et le tiroir (13) et qu'elles comportent des clapets anti retour (11,11') pour assurer leur remplissage (12,12') pour limiter leur pression (16,16') pour s'opposer à l'inversion prématurée du tiroir (13) en cas de cavitation.

3. Pompe à piston alternatif selon l'une des revendications 1 ou 2 caractérisée en ce que les canaux (17,17') comportent un clapet anti retour (14,14') destiné à s'opposer aux fuites éventuelles du tiroir (15) pour éviter l'inversion prématurée du tiroir (13).

4. Pompe à piston alternatif selon l'une quelconque des revendications 1 à 3 caractérisée en ce que le prolongement de l'arrivée (3) dirigée vers le tiroir (13) comporte un réducteur de pression (19) permettant de limiter l'énergie destinée à déplacer le tiroir (15).

5. Pompe à piston alternatif selon l'une quelconque des revendications 1 à 4 caractérisée en ce qu'elle comporte une tige témoin (21) solidaire du tiroir (13) pour permettre sa manoeuvre de l'extérieur afin d'amorcer le mouvement alternatif lors de la première mise en service.

6. Pompe à piston alternatif selon l'une quelconque des revendications 1 à 5 caractérisée en ce que les poussoirs (9,9') sont alternativement repoussés en l'absence de pression dans les canaux (4,4') par des ressorts (20,20').

7. Pompe à piston alternatif selon l'une quelconque des revendications 1 à 6 caractérisée en ce qu'elle comprend en outre au moins un clapet d'aspiration (8,8') destiné à assurer le remplissage des enceintes (6,6') et un clapet de refoulement (7,7') destinés à s'opposer au retour de l'énergie produite par les pistons (2,2').

8. Pompe à piston alternatif selon l'une quelconque des revendications 1 à 7 caractérisée en ce que l'étanchéité des pistons commandés (2,2') est assurée par des joints (23,23') appropriés à la pression et au fluide admis dans les enceintes (6,6').

## Patentansprüche

1. Selbstumsteuernde Kolbenpumpe (25) mit hydraulischer Übertragung des Umkehrsignals mit einem Eingang (3) für die Energie, der in einen Hauptsteuerschieber (15) mündet, dessen von einem Pilotsteuerschieber (13) gesteuerte Umkehrung es ermöglicht, alternativ die Eingangsenergie über Versorgungskanäle (4,4') zur einen oder anderen Seite eines Steuerkolbens (1) zu leiten, der auf gesteuerte Kolben (2,2') einwirkt, um ein Medium, das über Kanäle (6,6'), Ausgangsventile (8,8') und Rückströmventile (7,7') strömt, anzusaugen und drückend zu fördern,
**dadurch gekennzeichnet,**
daß an jedem Ende ihres Wegs im Inneren eines geschlossenen Zylinders (5) wenigstens ein Druckelement (9,9') vorgesehen ist, das alternierend vom Kolben (1) eingedrückt wird, um das Umkehrsignal mit Hilfe einer Flüssigkeits- säule (10,10') an den Pilotsteuerschieber (13) zu übertragen, wobei an beiden Enden des Pilotsteuerschiebers (13) wenigstens ein Kanal (17,17') vorgesehen ist, der vom Steuerschieber (15) alternierend geöffnet bzw. geschlossen wird, um an der einen Seite ein Ausströmen der Flüssigkeitssäulen (10,10') zu ermöglichen bzw. um dies an der anderen Seite zu verhindern, damit die folgende Umsteuerung des Steuerschiebers (13) vorbereitet wird.

2. Kolbenpumpe nach Anspruch 1,
**dadurch gekennzeichnet,**
daß die Flüssigkeitssäulen (10,10') das Verbindungselement zwischen den Druckelementen (9,9') und dem Steuerschieber (13) bilden und daß sie Rückschlagventile (11, 11') aufweisen, um ihre Füllung sicher zu stellen, Ventile (12,12'), um ihren Druck zu begrenzen, und Ventile (16, 16'), um sich bei Kavitation einer vorzeitigen Umkehr des Steuerschiebers (13) zu widersetzen.

3. Kolbenpumpe nach Anspruch 1 oder 2,
**dadurch gekennzeichnet,**
daß die Kanäle (17, 17') ein Rückschlagventil (14, 14') aufweisen, das einem eventuellen Leck des Steuerschiebers (15) entgegenwirkt, um eine vorzeitige Umkehr des Steuerschiebers (13) zu verhindern.

4. Kolbenpumpe nach einem der Ansprüche 1 bis 3,
**dadurch gekennzeichnet,**
daß die Verlängerung des Eingangs (3) zum Steuerschieber (13) einen Druckminderer (19) aufweist, der eine Verringerung der zum Verschieben des Steuerschiebers (15) nötigen Energie ermöglicht.

5. Kolbenpumpe nach einem der Ansprüche 1 bis 4,
**dadurch gekennzeichnet,**
daß eine Prüfstange (21) vorgesehen ist, die mit dem Steuerschieber (13) fest verbunden ist, um diesen von außen betätigen zu können, um die alternierende Bewegung bei der ersten Inbetriebnahme einleiten zu können.

6. Kolbenpumpe nach einem der Ansprüche 1 bis 5,
**dadurch** **gekennzeichnet,**
daß die Druckelemente (9,9') über Federn (20,20') bei Abwesenheit eines Drucks in den Kanälen (4,4') alternierend zurückgeschoben werden.

7. Kolbenpumpe nach einem der Ansprüche 1 bis 6,
**dadurch gekennzeichnet,**
daß wenigstens ein Ansaugventil (8,8') vorgesehen ist, das das Füllen der Kanäle (6,6') sicherstellt, sowie ein Rückströmventil (7,7'), das sich einer Rückkehr der von den Kolben (2,2') erzeugten Energie widersetzt.

8. Kolbenpumpe nach einem der Ansprüche 1 bis 7,
**dadurch gekennzeichnet,**
daß die Abdichtung der gesteuerten Kolben (2,2') durch Dichtungen (23, 23') sichergestellt wird, die dem in den Kanälen herrschenden Druck sowie dem dort vorliegenden Medium angepaßt sind.

## Claims

1. Self-reversing reciprocating piston pump with hydraulic transmission of the inversion signal (25) comprising an energy inlet (3) leading into a main slide valve (15) whose inversion, commanded by a control slide valve (13), allows the energy from the inlet (3) to be alternately directed to one side or the other of a drive piston (1) via supply channels (4, 4'), said drive piston (1) acting on the driven pistons (2, 2') in order to suck in and discharge a fluid transiting via enclosures (6, 6') through suction valves (8, 8') and discharge valves (7, 7'), characterized in that it comprises at each extremity of its distance of travel inside a closed cylinder (5) at least one push rod (9, 9'), alternately driven in by the piston (1) to transmit the inversion signal to the control valve (13) by the intermediary of a liquid column (10, 10'), and comprising at each extremity of the slide valve (13) at least one channel (17, 17') which is alternately opened or closed by the slide valve (15) to permit the escape of liquid columns (10, 10') on one side and prevent it on the other in order to prepare the following inversion of the slide valve (13).

2. Self-reversing reciprocating piston pump according to claim 1, characterized in that the liquid columns (10, 10') constitute the connection element between the push rods (9, 9') and the slide valve (13), and in that said liquid columns comprise non-return valves (11, 11') to ensure their filling, non-return valves (12, 12') to limit their pressure, and non-return valves (16, 16') to oppose the premature inversion of the slide valve (13) in the event of cavitation.

3. Self-reversing reciprocating piston pump according to either one of claims 1 and 2, characterized in that the channels (17, 17') comprise a non-return valve (14, 14') intended to oppose any possible leaks from the slide valve (15) to avoid premature inversion of the slide valve (13).

4. Self-reversing reciprocating piston pump according to any one of claims 1 to 3, characterized in that the prolongation of the inlet (3) directed towards the slide valve (13) comprises a pressure reducer (19) making it possible to limit the energy intended to displace the slide valve (15).

5. Self-reversing reciprocating piston pump according to any one of claims 1 to 4, characterized in that it comprises an indicator rod (21) integral with the slide valve (13) to allow it to be moved from the exterior in order to prime the alternating movement when it is first started up.

6. Self-reversing reciprocating piston pump according to any one of claims 1 to 5, characterized in that the push rods (9, 9') are alternately pushed back by springs (20, 20') in the absence of pressure in channels (4, 4').

7. Self-reversing reciprocating piston pump according to any one of claims 1 to 6, characterized in that it also comprises at least one suction valve (8, 8') intended to ensure the filling of enclosures (6, 6') and a discharge valve (7, 7') intended to oppose the return of the energy produced by the pistons (2, 2').

8. Self-reversing reciprocating piston pump according to any one of claims 1 to 7, characterized in that the sealing of the driven pistons (2, 2') is ensured by seals (23, 23') adapted to the pressure and to the fluid admitted into the enclosures (6, 6').
